# NEUE EUROPÄISCHE PATENTSCHRIFT

(11) **EP 1 537 365 B2**
(45) Veröffentlichungstag und Bekanntmachung des Hinweises auf die Entscheidung über den Einspruch: **24.02.2016**
(45) Hinweis auf die Patenterteilung: 07.03.2012
(21) Anmeldenummer: 03747912.8
(22) Anmeldetag: 19.08.2003
(51) Int. Cl.: F24C 15/16

(54) **BACKOFEN MIT LINEARAUSZUG**
BAKING OVEN HAVING A LINEAR PULL-OUT ELEMENT
FOUR A SYSTEME SORTANT LINEAIRE

(30) Priorität: 30.08.2002 DE 10240146
(43) Veröffentlichungstag der Anmeldung: 08.06.2005
(73) Patentinhaber: BSH Hausgeräte GmbH, 81739 München (DE)
(72) Erfinder: FELDMANN, Kerstin, 83365 Nussdorf (DE); MALLINGER, Peter, 83301 Traunreut (DE); FERNSEBNER, Horst, 83246 Unterwössen (DE); GÖTZENDORFER, Franz, 83278 Traunstein (DE); MAIER, Thomas, 83376 Truchtlaching (DE); MLOTEK, Dieter, 83374 Traunwalchen (DE); ROGENHOFER, Hans, 83607 Holzkirchen (DE); SCHILCHER, Michael, 83301 Traunreut (DE)
(86) Internationale Anmeldenummer: PCT/EP2003/009188
(87) Internationale Veröffentlichungsnummer: WO 2004/025187

(56) Entgegenhaltungen:
- EP-A- 0 236 269
- EP-A2- 0 443 329
- DE-A- 10 054 954
- DE-A1- 19 824 167
- DE-A1- 19 825 323
- DE-A1- 19 825 323
- DE-C1- 19 817 499
- US-A- 2 987 363

## Beschreibung

Die vorliegende Erfindung betrifft einen Backofen nach dem Oberbegriff des Anspruchs 1.

Ein Backofen mit einem in einer Backofenmuffel geführten Halterungsteil, das an zwei horizontal verschiebbaren Schlitten befestigt ist, ist nach dem Oberbegriff des Anspruchs 1 aus der DE 198 25 323 A1 bekannt. Das Halterungsteil dient zur Aufnahme und Halterung von Gargutträgem, die zwischen einer Garposition in der Ofenmuffel und einer zumindest teilweise vor der Ofenmuffel liegenden Entnahmeposition verschoben werden können. Die Schlitten sind jeweils in einem oberen Bereich der Ofenmuffel, nahe einer Oberhitze angeordnet.

Die DE 100 54 954 A1 zeigt eine Teleskopauszugsvorrichtung für Gargutträger im Garraum von Haushaltsbacköfen, wobei die in verschiedenen Backraumebenen bewegbaren Gargutträger unter Verwendung von in Führungen über Kugel- oder Rollenlager verschiebbaren Teleskopschienen aus dem Garraum herausziehbar sind.

Ferner offenbart die US 2,987,363 einen Backofen.

Ein Ziel der Erfindung besteht darin, den Backofen nach dem Oberbegriff des Patentanspruchs 1 hinsichtlich der Stabilität sowie der Kompaktheit der horizontalen Führung weiter zu verbessern.

Erfindungsgemäß wird dieses Ziel mit einem Backofen nach dem Oberbegriff des Patentanspruchs 1 durch die Merkmale des kennzeichnenden Teils erreicht. Es erstrecken sich die beiden Hakenschienen jeweils vertikal, so dass ihre Längserstreckungsrichtungen jeweils senkrecht zur Auszugsrichtung angeordnet sind. Die Länge der Hakenschienen beträgt zweckmäßigerweise etwas weniger als die Höhe der Ofenmuffel. Im ausgezogenen Zustand der Führungsschienen können in verschiedenen Positionen der Hakenschienen eine oder mehrere Gargutauflagen eingehängt werden.

Durch die jeweils von oberen und unteren Heizelementen der Ofenmuffel beabstandete Anordnung des Halteelements bzw. dessen Führungen wird die zur Verfügung stehende Fläche für die Heizelemente der Oberhitze sowie der Unterhitze in der Ofenmuffel nicht durch in deren Nähe angeordnete Führungselemente beeinträchtigt. Vielmehr steht annähernd die gesamte Baubreite der Ofenmuffel zur Anordnung der oberen und unteren Heizelemente zur Verfügung. Zudem unterliegt das ungefähr mittig angeordnete Halteelement einem geringeren Biegemoment, wenn eine Gargutauflage in einer obersten oder einer untersten Einschubposition eingehängt ist.

Jeder der beiden Schlitten ist in einem mittleren Bereich an der Seitenwand der Ofenmuffel angeordnet. Mit der erfindungsgemäßen Anordnung kann auf einfache Weise eine sehr platzsparende Führung der ausziehbaren Gargutauflage erreicht werden. Die Führungselemente weisen weiterhin eine sehr geringe Masse und gleichzeitig eine hohe Stabilität auf. Die Hakenschiene weist jeweils einen relativ geringen Abstand zu einer Oberseite sowie zu einer Bodenfläche der Ofenmuffel auf.

Gegebenenfalls sind die beiden Hakenschienen mit einer starren Querverstrebung bzw. Querverbindung miteinander gekoppelt, so dass nicht versehentlich eine der beiden Hakenschienen beim Einhängen einer Gargutauflage nach hinten verschoben werden kann und manuell wieder nach vorne gezogen werden muss. Zumindest in der Entnahmeposition kann zweckmäßigerweise eine Rastposition der Schlitten vorgesehen sein. Auf diese Weise kann die Gargutauflage problemlos in die Hakenschiene eingehängt werden und dann durch leichten Druck zur Überwindung der Rastung in die Garposition geschoben werden. Eine derartige Rastposition kann vorteilhafterweise auch zusätzlich in einer Garposition vorgesehen sein.

Als Lagerung für die Schlitten eignen sich insbesondere Wälzlager. Diese Wälzlager können entweder eine Fettschmierung aufweisen oder wahlweise trocken laufen. Hierfür eignen sich insbesondere Wälzkörper und/oder Laufbahnen aus Keramik bzw. mit einer keramischen Beschichtung. Derartige trockene Wälzlagerungen eignen sich insbesondere für einen Pyrolysebetrieb des Backofens, da hierbei Temperaturen von bis zu 500 °C erreicht werden, denen eine herkömmliche Fettschmierung von Wälzlagern nicht standhalten würde.

Es kann eine elektrische Isolierung der Schlitten und der Hakenschienen vom Backofen und von der Ofenmuffel vorgesehen werden, wodurch dieser mikrowellentauglich wird. Durch die elektrische Isolierung kann ein Funken- bzw. Hochspannungsüberschlag auf elektrische Teile in der Ofenmuffel vermieden werden. Eine elektrische Isolierung kann bspw. dadurch erreicht werden, dass die Wälzkörper aus elektrisch isolierendem Keramik oder dgl. bestehen.

Die Erfindung wird nachfolgen anhand von Ausführungsbeispielen unter Bezugnahme auf die nicht erfindungsgemäßen Zeichnungen näher erläutert. Es zeigen:
Figur 1 eine schematische Perspektivdarstellung einer Ofenmuffel mit in Garposition befindlichem Halterungsteil,
Figur 2 eine perspektivische Schemadarstellung der Ofenmuffel mit in Entnahmeposition befindlichem Halterungsteil und darin eingehängter Gargutauflage,
Figuren 3 und 4 eine erste Variante einer Schlittenführung des Halteelements in zwei Ansichten bzw. Schnittdarstellungen,
Figuren 5 und 6 eine zweite Variante der Schlittenführung in zwei Ansichten bzw. Schnitt-darstellungen,
Figur 7 zwei durch eine Querstrebe miteinander gekoppelte Hakenschienen in perspektivischer Darstellung und
Figur 8 eine schematische Darstellung einer Vorrichtung zur Verrastung d es S chlittens in bevorzugten Positionen.

Figur 1 zeigt eine Ofenmuffel 2 eines Backofens in perspektivischer und schematischer Darstellung. Eine in geschlossener Position an einem Frontrahmen 4 anliegende und die Ofenmuffel 2 frontseitig verschließende Backofentür 5 befindet sich in geöffneter, waagrecht nach unten geschwenkter Position. Ein erfindungsgemäßes Halterungsteil 12 zur Auflage und Führung einer Gargutauflage umfasst zwei Halteelemente 13, die im gezeigten Ausführungsbeispiel zwei Hakenschienen 14 aufweisen, die jeweils an Seitenwänden 6 der Ofenmuffel an einer Führungsschiene 18 horizontal verschiebbar geführt sind. Zu diesem Zweck ist jeweils ein Schlitten 16 auf jeder der beiden Führungsschienen 18 in horizontaler Richtung entlang gleiten. An jedem Schlitten 16 ist eine H akenschiene 1 4 starr befestigt. Die aus schmalen länglichen Blechstreifen bestehenden Hakenschienen 14 weisen eine Längserstreckungsrichtung senkrecht zur Auszugrichtung und parallel zu den Seitenwänden 6 auf. Die Hakenschienen 14 weiser jeweils einen relativ geringen Abstand zu einer Oberseite 10 sowie zu einer Bodenfläche 8 der Ofenmuffel 2 auf, so dass die Gargutauflagen je nach Bedarf nahe an bzw. entfernt von der Ober- bzw. der Unterhitze angeordnet werden können.

Die Führungsschienen 18 erstrecken sich zweckmäßigerweise über annähernd eine gleiche Länge, die einer Tiefe der Ofenmuffel 2 entspricht. Auf diese Weise können die Schlitten 16 mit den daran befestigten Hakenschienen 14 annähernd über die gesamte Tiefe der Ofenmuffel 2 verschoben werden. Die Führungsschienen 18 sind jeweils in einem mittleren Bereich der Seitenwände 6 angeordnet, so dass durch die Führungsschiene 18 und den Schlitten 16 sowie die daran befestigte Hakenschiene 14k eine Beeinträchtigung von Heizungselementen einer Ober- oder Unterhitze gegeben ist. Zudem wird deutlich, dass gegenüber einer Führung nahe der Oberseite 10 der Ofenmuffel 2 das maximale Biegemoment auf die Hakenschienen 14 beim Einhängen einer Gargutauflage in einer unteren Einschubposition deutlich reduziert ist. Das Halterungsteil 12 kann bei gleicher Stabilität deutlich kompakter ausfallen.

Die Schlitten 16 mit den daran befestigten Hakenschienen 14 befinden sich in der Darstellung der Figur 1 in einer Garposition in hinterster Stellung, vorzugsweise an einem hinteren Anschlag der Schlitten 16. Eine Gargutauflage kann in zwei auf gleicher Höhe befindliche Nuten 22 jeder Hakenschiene 14 eingehängt werden, so dass sie sich in einer stabilen waagrechten Lage befindet. Im gezeigten Ausführungsbeispiel weist jede Hakenschiene 14 jeweils fünf voneinander beabstandete Nuten 22 auf, die jeweils eine Einlegehöhe für eine Gargutauflage definieren. Zur Erhöhung der Stabilität der Hakenschienen können diese ggf. jeweils eine Einprägung entlang ihrer Längserstreckungsrichtung aufweisen, die für eine Erhöhung ihrer Biegesteifigkeit sorgen kann und auf diese Weise eine Berührung mit den Seitenwänden 6 verhindern kann, selbst wenn mehrere Gargutauflagen mit entsprechend hohen Lasten eingehängt sind.

Figur 2 zeigt die Hakenschienen 14 in einer vorderen Entnahmeposition, bei der beide Schlitten 16 mit den daran befestigten Hakenschienen 14 jeweils an einem vorderen Anschlag in Nähe des Frontrahmens 4 stehen. In der gezeigten Darstellung ist eine Gargutauflage 24 in eine zweite Position von unten in die entsprechenden Nuten 22 eingehängt.

Eine Weiterentwicklung des erfindungsgemäßen Halterungsteils 12 kann in einer Kombination mit Teleskopauszügen liegen. Auf diese Weise kann ein sog. Vollauszug realisiert werden, bei dem die Gargutauflage 24 in eine Position vor den Frontrahmen 4 ausgezogen werden kann. Das gezeigte Ausführungsbeispiel mit dem Schienenauszug ermöglicht dagegen nur einen Teilauszug, bei dem sich eine hintere Kante der Gargutauflage 24 in Entnahmeposition noch innerhalb der Ofenmuffel 2 befindet.

Erfindungsgemäß sind die Führungsschienen 18 sowie die darauf gleitenden Schlitten 16 in eine entsprechende ausgewölbte Vertiefung der Seitenwand 6 montiert, wodurch der Platzbedarf des Halteelements 12 minimiert wird. Ggf. kann für die Aufnahme unverändert breiter Gargutauflagen eine geringfügig schmalere Ofenmuffel genügen.

Figur 3 zeigt eine erste Variante einer Führung des Schlittens 16 auf der Führungsschiene 18. In jedem Schlitten 16 sind jeweils zwei Wälzkörper 20 drehbar gelagert. Ein Wälzkörper 20 gleitet auf einer Oberseite bzw. auf einer oberen Kante der Führungsschiene 18. Der andere Wälzkörper 20 gleitet auf einer Unterseite bzw. auf einer unteren Kante der Führungsschiene 18. Durch das von der Gargutauflage ausgeübte Gewicht ist die in Figur 3 gezeigte Anordnung mit jeweils einem Wälzkörper 20 ober- und unterhalb der Führungsschiene 18 ausreichend. Die Wälzkörper 20 sind gegeneinander versetzt im Schlitten 16 angeordnet, so dass durch ein Verkippen des Schlittens 16 dieser ggf. aus der Führungsschiene 18 ausgehängt und entnommen werden kann. Das durch eine Gargutauflage ausgeübte Gewichtsmoment, das für eine Stabilisierung des Schlittens 16 sorgt, ist durch einen Pfeil angedeutet. Alternativ können jeweils unten und/oder unten zwei Wälzkörper vorgesehen sein, wie dies in Figur 5 dargestellt ist.

Figur 4 zeigt eine Schnittdarstellung eines Halteelements 13 des Halterungsteils 12 in einer Blickrichtung parallel zur Auszugsrichtung des Schlittens 16. Die Führungsschiene 18 ist fest in der Seitenwand 6 verankert und weist einen senkrecht stehenden Führungsabschnitt mit jeweils abgerundeten oberen und unteren Kanten auf, die gleichzeitig die Laufflächen für die Wälzkörper 20 bilden. Die Wälzkörper 20 sind im gezeigten Ausführungsbeispiel jeweils als einschalige Rotationshyperboloide ausgebildet, deren Laufflächen die Laufflächen der Führungsschiene 18 beidseitig umgreifen. An der der Seitenwand 6 abgewandten Seite des Schlittens 16 ist die Hakenschiene 14 starr befestigt.

Die Figuren 5 und 6 zeigen in zwei Ansichten bzw. Teilschnitten eine alternative Ausführungsform des Halteelements 12, bei dem in jedem Schlitten 16 jeweils vier Wälzkörper 20 drehbar gelagert sind. Jeweils zwei voneinander beabstandete Wälzkörper 20 gleiten auf der oberen sowie auf der unteren Kante der Führungsschiene 18. Diese weist einen vorderen Anschlag 34 sowie einen hinteren Anschlag 36 auf, an denen jeweils der Schlitten 16 anstoßen kann. Die Anschläge 34, 36 definieren den maximalen Weg, den der Schlitten 16 auf der Führungsschiene 18 zurück legen kann. Die Führungsschiene 18 ist über mehrere Befestigungspunkte 38 an der Seitenwand verankert. Figur 5 verdeutlicht eine versetzte Montage der Hakenschiene 14 am Schlitten 16, so dass sie in der Entnahmeposition näher an den Frontrahmen der Ofenmuffel gerückt ist. Das Einhängen und Entnehmen der Gargutauflage kann dadurch ggf. erleichtert werden.

Wie Figur 6 deutlich macht, weist der Schlitten 16 eine schalenförmige Kontur mit einseitiger Aufhängung der Wälzkörper 20 auf. An der geschlossenen Seite des Schlittens 16 ist die Hakenschiene 14 befestigt, während die offene Seite zur Seitenwand 6 der Ofenmuffel weist. Der Schlitten 16 umgreift die Führungsschiene 18 weitgehend, so dass insgesamt eine sehr kompakte und Platz sparende Einheit gebildet ist. Im Gegensatz zur ersten Variante gemäß den Figuren 3 und 4 sind die Wälzkörper in der zweiten Variante als symmetrische Doppelkegel mit jeweils stumpfen Stirnseiten ausgebildet, deren Mittelkante in einer entsprechend grabenförmig ausgebildeten Laufbahn der Führungsschiene gleitet.

Diese alternative Ausgestaltung des Schlittens und der Führungsschiene zeichnet sich durch besondere Kompaktheit aus. Das Halterungsteil 12 mit den zwei Halteelementen 13 kann auf diese Weise besonders schmal und platzsparend ausgeführt sein, so dass die Baubreite der Ofenmuffel gegenüber einer mit herkömmlichen Einschüben versehenen Ofenmuffel kaum vergrößert ist. Die auf die Seitenwände 6 der Ofenmuffel 2 aufgesetzte Führungsschiene ist in einer entsprechenden Vertiefung versenkt, so dass im Wesentlichen nur die Hakenschiene in geringem Abstand zur Seitenwand 6 der Ofenmuffel aus deren seitlichem Umriss herausragt. Auf diese Weise kann eine weitere Reduzierung der Baubreite der Ofenmuffel erreicht werden.

Anhand der Figur 6 ist eine in Nuten 22 eingehängte Gargutauflage 24 verdeutlicht, die sich in einer mittleren Einlegeposition ungefähr auf Höhe der Führungsschiene 18 befindet.

Figur 7 zeigt in perspektivischer Ansicht eine bevorzugte Ausgestaltung des Halterungsteils 12, bei dem die beiden Hakenschienen 14 durch eine Verbindungsstrebe 26 miteinander verbunden sind. Auf diese Weise kann vermieden werden, dass eine der Hakenschienen 14 beim Einhängen der Gargutauflage versehentlich nach hinten geschoben wird.

Figur 8 zeigt eine mögliche Ausgestaltung einer Rastvorrichtung 27, die aus einer federbelasteten Kugel 30 besteht, die in eine Vertiefung 32 der Führungsschiene 18 einrasten kann. Die Kugel 30 ist vorzugsweise im Schlitten gehaltert und kann in eine im vorderen Bereich der Führungsschiene 18 befindliche und damit eine Rastung in Entnahmeposition definierende Vertiefung 32 eingreifen. Ggf. kann zusätzlich eine weitere Vertiefung in einem hinteren Bereich der Führungsschiene 18 vorgesehen sein, die eine weitere Rastposition in Garposition der Gargutauflage definiert. Die Rastpositionen korrespondieren vorzugsweise mit den entsprechenden Anschlägen des Schlittens (vgl. Figur 6), so dass in der Praxis der maximale Verschiebeweg des Halteelements ausgenutzt wird.

Soll der Backofen in einem Pyrolysemodus betrieben werden, kann die gezeigte Wälzlagerung des Schlittens keine herkömmliche Fettschmierung aufweisen. Um den hohen Temperaturen von ca. 500 °C standhalten zu können, eignen sich insbesondere Wälzpaarungen aus Keramik bzw. mit einer Keramikbeschichtung. Eine solche Wälzpaarung bietet darüber hinaus den weiteren Vorteil, dass das Halterungsteil 12 von der Ofenmuffel elektrisch isoliert werden kann. Dies ermöglicht eine Mikrowellen-Tauglichkeit des Backofens, dadurch die Isolierung des Halteelements keine Funken- und Hochspannungsüberschläge zu befürchten sind.

Als Material für die Führungsschienen, die Schlitten sowie die Hakenschienen kommt bspw. Aluminium, Edelstahl oder Messing in Frage, das auf der Führungsschiene ggf. eine Keramikbeschichtung aufweisen kann.

### Bezugszeichenliste

- 2: Ofenmuffel
- 4: Frontrahmen
- 5: Backofentür
- 6: Seitenwand
- 8: Bodenfläche
- 10: Oberseite
- 12: Halterungsteil
- 13: Halteelement
- 14: Hakenschiene
- 16: Schlitten
- 18: Führungsschiene
- 20: Wälzkörper
- 22: Nut
- 24: Gargutauflage
- 26: Querstrebe
- 27: Rastvorrichtung
- 28: Feder
- 30: Kugel
- 32: Vertiefung
- 34: vorderer Anschlag
- 36: hinterer Anschlag
- 38: Befestigungspunkt

## Patentansprüche

1. Backofen mit einem in einer Ofenmuffel (2) horizontal geführten Halterungsteil (12) zur Aufnahme und Halterung einer Gargutauflage (24), das zwischen einer Garposition in der Ofenmuffel (2) und einer zumindest teilweise vor dieser liegenden Entnahmeposition verschiebbar ist, wobei das Halterungsteil (12) zwei durch einen Schlitten (16) geführte Halteelemente (13) aufweist, die an gegenüber liegenden Seitenwänden (6) und beabstandet zu einer Oberseite (10) bzw. einer Unterseite (8) der Ofenmuffel (2) angeordnet sind, wobei das Halteelement (13) eine Hakenschiene (14) umfasst, die sich vertikal erstreckt, so dass ihre Längserstreckungsrichtung senkrecht zu einer Auszugsrichtung angeordnet ist, und die an der Seitenwand (6) der Ofenmuffel (2) an einer Führungsschiene (18) horizontal verschiebbar geführt ist, wobei die Hakenschiene (14) am Schlitten (16) fixiert ist, indem sie starr am Schlitten (16) befestigt ist, und jeweils einen relativ geringen Abstand zu einer Oberseite (10) sowie zu einer Bodenfläche (8) der Ofenmuffel (2) aufweist, **dadurch gekennzeichnet, dass** der Schlitten an der Seitenwand (6) der Ofenmuffel (2) jeweils in einem mittleren Höhenbereich angeordnet ist, wobei die Führungsschienen (18) sowie die darauf gleitenden Schlitten (16) jeweils in eine entsprechende ausgewölbte Vertiefung der Seitenwände (6) montiert sind.

2. Backofen nach Anspruch 1, **dadurch gekennzeichnet, dass** die Hakenschienen (14) mittels einer Querverstrebung (26) miteinander gekoppelt sind.

3. Backofen nach einem der vorhergehenden Ansprüche, **gekennzeichnet durch** eine Rastposition der Schlitten (16) zumindest in der Entnahmeposition.

4. Backofen nach einem der vorhergehenden Ansprüche, **gekennzeichnet durch** einen wälzgelagerten Schlitten (16).

## Claims

1. Baking oven with a holding part (12) guided horizontally in an oven muffle (2) for receiving and holding a baking rack (24) which can be displaced between a baking position in the oven muffle (2) and a removed position located at least partially in front thereof, wherein the holding part (12) has two holding elements (13) guided by a sliding carriage (16), which holding elements (13) are arranged on opposing side walls (6) and at a distance from a top side (10) or a bottom side (8) of the oven muffle (2), wherein the holding element (13) comprises a hooking rail (14) which extends vertically so that its direction of longitudinal extension is arranged perpendicularly to a pull-out direction, and which is guided so as to be horizontally displaceable on the side wall (6) of the oven muffle (2) on a guide rail (18), wherein the hooking rail (14) is fixed to the sliding carriage (16) by being rigidly fastened to the sliding carriage (16), and in each case has a relatively small distance from a top side (10) and from a bottom surface (8) of the oven muffle (2), **characterised in that** the sliding carriage is arranged on the side wall (6) of the oven muffle (2) in a middle height region in each case, wherein the guide rails (18) as well as the sliding carriages (16) sliding thereon are in each case assembled in a correspondingly arched depression in the side walls (6).

2. Baking oven according to claim 1, **characterised in that** the hooking rails (14) are coupled to one another by means of a cross-bracing (26).

3. Baking oven according to one of the preceding claims, **characterised by** a locked position of the sliding carriage (16) at least in the removed position.

4. Baking oven according to one of the preceding claims, **characterised by** a sliding carriage (16) mounted on a roller bearing.

## Revendications

1. Four comprenant une pièce de support (12) guidée horizontalement dans un moufle de four (2), destinée à loger et maintenir un support pour denrées à cuire (24), laquelle pièce de support est déplaçable entre une position de cuisson dans le moufle de four (2) et une position de retrait située au moins en partie devant celle-là, la pièce de support (12) présentant deux éléments de maintien (13) guidés par un chariot (16), lesquels sont disposés sur des parois latérales opposées (6) et à écart d'un côté supérieur (10) resp. d'un côté inférieur (8) du moufle de four (2), l'élément de maintien (13) comprenant un rail à crochets (14) qui s'étend verticalement de sorte que sa direction d'étendue longitudinale est disposée perpendiculairement à une direction d'extraction, et qui, sur la paroi latérale (6) du moufle de four (2), est guidé de manière déplaçable horizontalement sur un rail de guidage (18), le rail à crochets (14) étant fixé sur le chariot (16) du fait qu'il est fixé de manière rigide sur le chariot (16), et présentant respectivement un écart relativement moindre par rapport à un côté supérieur (10) ainsi qu'à une surface de fond (8) du moufle de four (2), **caractérisé en ce que** le chariot est disposé sur la paroi latérale (6) du moufle de four (2) respectivement dans une partie médiane en hauteur, les rails de guidage (18) ainsi que les chariots (16) coulissant dessus étant respectivement montés dans un approfondissement des parois latérales (6), bombé de manière correspondante.

2. Four selon la revendication 1, **caractérisé en ce que** les rails à crochets (14) sont couplés entre eux au moins d'un entretoisement transversal (26).

3. Four selon l'une quelconque des revendications précédentes, **caractérisé par** une position d'enclenchement des chariots (16) au moins dans la position de retrait.

4. Four selon l'une quelconque des revendications précédentes, **caractérisé par** un chariot (16) logé dans des paliers à roulement.
